# EUROPÄISCHE PATENTSCHRIFT

(11) **EP 1 029 150 B1**
(45) Veröffentlichungstag und Bekanntmachung des Hinweises auf die Patenterteilung: **17.07.2002**
(21) Anmeldenummer: 98954053.9
(22) Anmeldetag: 03.11.1998
(51) Int. Cl.: E21C 27/24, E21D 9/10

(54) **EINRICHTUNG ZUM SCHNEIDEN BZW. SCHRÄMEN VON MATERIAL**
DEVICE FOR CUTTING OR KIRVING MATERIAL
DISPOSITIF PERMETTANT DE COUPER OU DE HAVER DES MATERIAUX

(30) Priorität: 04.11.1997 AT 186597
(43) Veröffentlichungstag der Anmeldung: 23.08.2000
(73) Patentinhaber: VOEST-ALPINE Bergtechnik Gesellschaft m.b.H, 8740 Zeltweg (AT)
(72) Erfinder: KRASSNITZER, Otto, A-8740 Zeltweg (AT)
(74) Vertreter: Haffner, Thomas M., Dr.
(86) Internationale Anmeldenummer: AT9800270
(87) Internationale Veröffentlichungsnummer: WO9923356

(56) Entgegenhaltungen:
- DE-A- 2 050 618
- DE-A- 2 621 784
- DE-A- 3 734 350
- DE-A- 19 623 653
- SU-A- 1 659 645
- US-A- 4 711 502

## Beschreibung

Die Erfindung bezieht sich auf eine Einrichtung zum Schneiden bzw. Schrämen von Material an einer im wesentlichen ebenen Abbaufront mit einem Schrämwerkzeug, welches an einem aus wenigstens zwei relativ zueinander verschwenkbaren Auslegerarmteilen bestehenden schwenkbaren Auslegerarm rotierbar gelagert ist, wobei die Schwenkachse des Auslegerarmes und die Schwenkachsen der Auslegerarmteile die Ortsbrust durchsetzen.

Eine Einrichtung der eingangs genannten Art ist aus der AT 380 925 B bekannt. Die bekannte Einrichtung zielte darauf ab, eine Schrämmaschine zu schaffen, welche in Vortriebsrichtung gesehen mit sehr kurzer Bauweise das Auslangen findet, wobei gleichzeitig der Ausbau der Strecke bis nahe an die Ortsbrust ohne Unterbrechung der Schrämarbeit und ohne Gefährdung oder Beeinträchtigung ermöglicht ist. Die schwenkbaren Auslegerarmteile sind hiebei um Achsen schwenkbar, welche im wesentlichen normal auf die Ortsbrust gerichtet sind, sodaß für den unteren Auslegerarmteil ein Schwenkwinkel von wenigstens 180° und für die an diesem ersten verschwenkbaren Auslegerarmteil gelagerten Auslegerarmteile ein entsprechend größerer Schwenkwinkel gefordert ist, um bei entsprechender Schwenkstellung tatsächlich eine ebene Ortsbrust abbauen zu können. An den Schwenkantrieb sind hierbei hohe Anforderungen gestellt, da dieser Schwenkantrieb naturgemäß auch Reaktionskräfte beim Schrämen aufnehmen muß. Bedingt durch den geforderten Schwenkwinkel, insbesondere den geforderten Schwenkwinkel für an einem ersten verschwenkbaren Auslegerarmteil angelenkte weitere Auslegerarmteile scheiden konventionelle Zylinderkolbenaggregate als Antrieb aus. Ein Rotationsantrieb, welcher bei Schrämmaschinen in konventioneller Weise als Hydraulikmotor ausgebildet werden könnte, erfordert aber nun für eine exakte Positionierung und für eine sichere Aufnahme der Schrämkräfte ein Untersetzungsgetriebe, welches eine hohe Untersetzung sicherstellt. Das zum Einsatz gelangende Untersetzungsgetriebe muß darüberhinaus geschützt untergebracht werden und die Erfindung zielt darauf ab, eine Einrichtung der eingangs genannten Art zu schaffen, deren Untersetzungsgetriebe die Baulänge in Vortriebsrichtung gesehen nicht vergrößert und auf kleinstem Platze untergebracht werden kann. Die Erfindung zielt weiters darauf ab, ein derartiges Untersetzungsgetriebe so auszugestalten, daß neben einer kurzen Bauweise auch eine hohe Untersetzung und eine sichere Anordnung in den jeweiligen Schrämarm- bzw. Auslegerarmteilen ermöglicht wird. Zur Lösung dieser Aufgabe besteht die erfindungsgemäße Einrichtung im wesentlichen darin, daß koaxial zu den Schwenkachsen der Auslegerarme bzw. der Auslegerarmteile Planetengetriebe angeordnet sind, welche die Drehzahl von Drehantrieben für den Schwenkantrieb auf eine verringerte Schwenkgeschwindigkeit des Auslegerarmes bzw. der Auslegerarmteile reduzieren. Dadurch, daß koaxial zu den Schwenkachsen der Auslegerarme bzw. der Auslegerarmteile Planetengetriebe angeordnet sind, können derartige Getriebe in Achsrichtung der Schwenkachse gesehen überaus kurzbauend ausgebildet sein und geschützt im Schrämarm- bzw. Auslegerarmteil untergebracht werden. Mit Vorteil ist die erfindungsgemäße Ausbildung hiebei so getroffen, daß die Getriebe im Bereich der Schwenkachsen baugleich ausgebildet sind und jeweils ein angetriebenes Sonnenrad eine Mehrzahl von an einem Träger gelagerten umlaufenden Planetenrädern sowie ein in Achsrichtung geteiltes zweiteiliges Hohlrad aufweisen, wobei die Hohlradteile drehfest in voneinander verschiedenen Teilen des Auslegerarmes festgelegt sind. Ein derartiges in Achsrichtung geteiltes zweiteiliges Hohlrad stellt eine besonders hohe Untersetzung bei äußerst geringer Baulänge in Achsrichtung gesehen sicher. Dadurch, daß einer der beiden Hohlradteile drehfest im ersten Auslegerarmteil festgelegt ist, müssen bei angetriebenem Sonnenrad die Planetenräder mit ihrem Träger umlaufen. Dadurch, daß nun der zweite Teil des geteilten zweiteiligen Hohlrades drehfest mit dem am vorangehenden Teil schwenkbar gelagerten Auslegerarmteil verbunden ist, ergibt sich eine wirkungsvolle und überaus hohe Untersetzung, wenn entweder die Planetenräder geteilt ausgebildet sind und eine relativ gering voneinander abweichende Anzahl von Zähnen in den beiden Abschnitten aufweist. Prinzipiell kann aber auch ein einheitliches Planetenrad, welches sich über die gesamte axiale Länge erstreckt, zum Einsatz gelangen, wenn für die Erzielung einer entsprechend hohen Untersetzung die Ausbildung so getroffen ist, daß die Hohlradteile voneinander verschiedene Anzahl von Zähnen tragen.

Mit Vorteil ist hiebei die Ausbildung so getroffen, daß die Planetenräder in den axial benachbarten Hohlradteilen auf unterschiedlichen Teilkreisdurchmessern umlaufen. Bei einer derartigen Bauweise kann eine sogenannte Profilverschiebung ausgenützt werden, wobei die Planetenräder einteilig ausgeführt werden können. Um eine Differenzzähnezahl, von beispielsweise drei zu erhalten, erfolgt im stillstehenden Hohlradteil des einen Auslegerarmes eine Profilverschiebung nach innen und im abtreibenden Hohlradteil, welches drehfest mit dem am vorangehenden Auslegerarmteil schwenkbar gelagerten Auslegerarmteil verbunden ist, eine Profilverschiebung nach außen. In diesem Fall ist das Planetenrad in beiden Hohlradteilen auf unterschiedlichen Teilkreisdurchmessern in Eingriff. Der Teilkreisdurchmesser ergibt sich jeweils aus der Multiplikation des Moduls und der Zähneanzahl.

Mit Vorteil ist somit die erfindungsgemäße Ausbildung so getroffen, daß die Anzahl der Zähne benachbarter Hohlradteile um wenigstens eins, vorzugsweise drei bis vier, voneinander verschieden ist, wodurch sich eine besonders hohe Untersetzung ergibt und gleichzeitig geringste Baulänge in axialer Richtung erforderlich wird.

In besonders einfacher Weise können erfindungsgemäß die Drehantriebe von Hydraulikmotoren gebildet sein. Auch der Antrieb für den Schrämkopf bzw. die Schrämwalzen, welcher am jeweils äußersten Auslegerarmteil angeordnet ist, kann in vorteilhafter Weise als Hydraulikmotor ausgebildet sein, wobei eine geschützte Anordnung der Hydraulikleitungen zu den jeweiligen Hydraulikmotoren in besonders vorteilhafter Weise dadurch ermöglicht wird, daß die Sonnenräder an Hohlwellen für die Durchführung von Hydraulikleitungen zu am nachfolgenden schwenkbaren Auslegerarmteil angeordneten Hydraulikmotoren angeordnet sind.

Ein besonders geringer Platzbedarf für den Auslegerarm ergibt sich dadurch, daß das abtreibende Hohlrad der ersten Getriebestufe und das festverbundene Hohlradteil des Planetengetriebes des äußeren Auslegers in der selben vertikalen Ebene angeordnet ist.

Die Erfindung wird nachfolgend anhand eines in der Zeichnung schematisch dargestellten Ausführungsbeispieles näher erläutert. In der Zeichnung zeigt Fig. 1 eine schematische Seitenansicht einer erfindungsgemäßen Schrämmaschine, Fig. 2 einen Schnitt durch die Getriebe in den Schräm- bzw. Auslegerarmteilen und Fig. 3 eine Ansicht in Richtung des Pfeiles III der Fig. 1 teilweise im Schnitt.

In Fig. 1 ist eine Schrämmaschine 1 dargestellt, deren stationärer Maschinenrahmen mit 2 bezeichnet ist.

Relativ zu dem kastenförmigen Maschinenrahmen 2 verschiebbar ist ein in der Seitenansicht L-förmiger Schlitten, dessen aufwärts ragender als Portal ausgebildeter Endbereich mit 3 bezeichnet ist. Der Schlitten umgreift über Laschen 4 ein Führungsrohr 5, welches wiederum mit dem starren Maschinenrahmen 2 verbunden ist. Der Schlitten und insbesondere das portalartige Ende 3 des Schlittens, an welchem die Auslegerarme 6 und 7 um Schwenkachsen 8 und 9 rotierbar gelagert sind, läßt sich insgesamt relativ zum Maschinenrahmen 2 in Richtung des Doppelpfeiles 10 zur Ortsbrust verschieben, ohne daß hiebei die Maschine selbst mit ihrem Raupenfahrwerk 11 verfahren werden muß.

Mit 12 ist schematisch eine Ankerbohr- und -setzeinrichtung angedeutet. Um den Abstand a zwischen den Positionen, in welchem die Ankerbohr- und -setzeinrichtung 12 zur Wirkung gelangt und der Ortsbrust 30 so gering wie nur möglich zu halten, verbleibt für die Auslegerarmteile 6, 7 ihren jeweiligen Antrieb, einen Schrämmotor 13 und einen Schrämkopf 14 nur geringer Platz, wobei die Baumaße in axialer Richtung nur durch entsprechende Konstruktion des Antriebes und des Getriebes für die Auslegerarmteile 6 und 7 entsprechend verringert werden kann. Die Details dieses Antriebes sind in Fig. 2 dargestellt.

In Fig. 2 ist ersichtlich, daß am Portal 3 um eine Achse 8 schwenkbar ein erster Auslegerarmteil 6 angeordnet ist. Für den Antrieb ist ein Hydraulikmotor 15 vorgesehen, welcher über einen Getriebezug 16 mit einem Sonnenrad 17 verbunden ist. Der Getriebezug 16 kann hiebei beispielsweise als Kettenantrieb gebildet sein.

Das Sonnenrad 17, welches somit mit dem Antriebsmotor 15 in Verbindung steht, kämmt mit Planetenrädern 18, welche gemeinsam mit ihrem Träger umlaufen. Das Hohlrad, in welches die Planetenräder 18 eingreifen, ist geteilt ausgebildet, wobei ein erster Hohlradteil 19 ortsfest mit dem Portal 3 verbunden ist, womit die Planetenräder 18 zum Umlauf um die Achse 8 angetrieben werden. Der Abtrieb erfolgt über den zweiten Hohlradteil 20, welcher wieder ortsfest mit dem ersten schwenkbaren Auslegerarmteil 6 verbunden ist. Die Anzahl der Zähne in den Hohlradteilen 19 und 20 differiert voneinander, sodaß bei einheitlich ausgebildeten Planetenrad 18 hier eine entsprechende Geschwindigkeitsreduktion erfolgt und ein hohes Übersetzungsverhältnis eingestellt wird.

In analoger Weise ist der Antrieb für den zweiten Auslegerarmteil 7 ausgebildet. Der Hydraulikmotor ist hier mit 21 bezeichnet und treibt ein zentrales Sonnenrad 22 an. Bei der Darstellung dieses Sonnenrades 22 ist ersichtlich, daß dieses Sonnenrad hohl ausgebildet ist und eine axiale Bohrung 23 für die Durchführung von Hydraulikleitungen aufweist, welche durchwegs geschützt im Inneren der Auslegerarmteile 6 und 7 angeordnet sein können und auch zum Schrämantrieb für den Schrämkopf 14 führen. Eine Drehdurchführung für die Versorgungsleitungen ist dabei mit 29 bezeichnet.

Mit dem Sonnenrad 22 kämmen wiederum Planetenräder 24, wobei das außenliegende Hohlrad wiederum zweiteilig ausgebildet ist. Der Hohlradteil 25 ist wiederum drehfest mit dem Auslegerarmteil 6 verbunden, wohingegen der zweite Teil des Hohlrades 26 drehfest mit dem Auslegerarmteil 7 verbunden ist. Bedingt durch die Differenz der Anzahl der Zähne in den Hohlradteilen 25 und 26 gelingt es wiederum eine hohe Untersetzung auszubilden, wobei mit entsprechend kleinbauenden Hydraulikmotoren 21 bzw. 15 das Auslangen gefunden wird und trotzdem die erforderlichen Stützkräfte und Reaktionskräfte sicher aufgenommen werden können.

Bei der Darstellung nach Fig. 3 sind teilweise im Schnitt die Planetenräder und die jeweiligen Hohlräder ersichtlich. Die Planetenräder sind jeweils an gemeinsamen Trägern gelagert und können je nach Zahnzahl der jeweiligen Hohlradteile im Sinne des Doppelpfeiles 27 umlaufen. Im übrigen wurden in der Darstellung nach Fig. 3 die Bezugszeichen der vorangehenden Figuren beibehalten. Zusätzlich zu dem stirnseitigen Portal 3 sind nun die Rahmenholme 28 der Schlittenkonstruktion ersichtlich, welche an den Rohren 5 in Maschinenlängsrichtung verschieblich geführt ist. Weiters ist das Kastenprofil des starren Maschinenrahmens 2 deutlich ersichtlich, daß der stationäre Maschinenrahmen 2 als Kastenprofil ausgebildet ist und einen Streckenförderer 30 aufnimmt, welcher im kastenförmigen Profil in Längsrichtung der Maschine verschieblich gelagert ist.

## Patentansprüche

1. Einrichtung zum Schneiden bzw. Schrämen von Material an einer im wesentlichen ebenen Abbaufront mit einem Schrämwerkzeug, welches an einem aus wenigstens zwei relativ zueinander verschwenkbaren Auslegerarmteilen (6,7) bestehenden schwenkbaren Auslegerarm rotierbar gelagert ist, wobei die Schwenkachse des Auslegerarmes und die Schwenkachsen (8,9) der Auslegerarmteile (6,7) die Ortsbrust durchsetzen, **dadurch gekennzeichnet, daß** koaxial zu den Schwenkachsen (8,9) der Auslegerarme bzw. der Auslegerarmteile (6,7) Planetengetriebe angeordnet sind, welche die Drehzahl von Drehantrieben für den Schwenkantrieb auf eine verringerte Schwenkgeschwindigkeit des Auslegerarmes bzw. der Auslegerarmteile (6,7) reduzieren.

2. Einrichtung nach Anspruch 1, **dadurch gekennzeichnet, daß** die Getriebe im Bereich der Schwenkachsen (8,9) baugleich ausgebildet sind und jeweils ein angetriebenes Sonnenrad (17,22) eine Mehrzahl von an einem Träger gelagerten umlaufenden Planetenrädern (18,24) sowie ein in Achsrichtung geteiltes zweiteiliges Hohlrad aufweisen, wobei die Hohlradteile (18,19;25,26) drehfest in voneinander verschiedenen Teilen (6,7) des Auslegerarmes festgelegt sind.

3. Einrichtung nach Anspruch 1 oder 2, **dadurch gekennzeichnet, daß** die Hohlradteile (18,19;25,26) voneinander verschiedene Anzahl von Zähnen tragen.

4. Einrichtung nach Anspruch 1, 2 oder 3, **dadurch gekennzeichnet, daß** die Planetenräder (18,24) in den axial benachbarten Hohlradteilen (18,19;25,26) auf unterschiedlichen Teilkreisdurchmessern umlaufen.

5. Einrichtung nach einem der Ansprüche 1 bis 4, **dadurch gekennzeichnet, daß** die Anzahl der Zähne benachbarter Hohlradteile (18,19;25,26) um wenigstens eins, vorzugsweise drei bis vier, voneinander verschieden ist.

6. Einrichtung nach einem der Ansprüche 1 bis 5, **dadurch gekennzeichnet, daß** die Drehantriebe von Hydraulikmotoren (15,21) gebildet sind.

7. Einrichtung nach einem der Ansprüche 1 bis 6, **dadurch gekennzeichnet, daß** die Sonnenräder (17,22) an Hohlwellen für die Durchführung (29) von Hydraulikleitungen zu am nachfolgenden schwenkbaren Auslegerarmteil (6,7) angeordneten Hydraulikmotoren (15,22) angeordnet sind.

8. Einrichtung nach einem der Ansprüche 1 bis 7, **dadurch gekennzeichnet, daß** das abtreibende Hohlrad (20) der ersten Getriebestufe und das festverbundene Hohlradteil (25) des Planetengetriebes des äußeren Auslegers in der selben vertikalen Ebene angeordnet ist.

## Claims

1. A device for cutting or hewing material on a substantially plane working face, including a cutting tool which is rotationally mounted on a pivotable cantilever arm comprised of at least two relatively pivotable cantilever arm parts (6, 7), whereby the pivot axis of the cantilever arm and the pivot axes (8, 9) of the cantilever arm parts (6, 7) pass through the mine face, **characterized in that** planetary gears are arranged coaxial with the pivot axes (8, 9) of the cantilever arms or cantilever arm parts (6, 7), respectively, which planetary gears reduce the rotational speed of rotary drives for the pivot actuator to a reduced pivoting speed of the cantilever arm or cantilever arm parts (6, 7), respectively.

2. A device according to claim 1, **characterized in that** the gears in the region of the pivot axes (8, 9) are designed to be structurally identical and each comprise a driven sun wheel (17, 22), a plurality of revolving planetary wheels (18, 24) mounted on a carrier as well as a two-part hollow wheel divided in the axial direction, wherein the hollow-wheel parts (18, 19; 25, 26) are fixed in different parts (6, 7) of the cantilever arm in a rotationally fast manner.

3. A device according to claim 1 or 2, **characterized in that** the hollow-wheel parts (18, 19; 25, 26) carry different numbers of teeth.

4. A device according to claim 1, 2 or 3, **characterized in that** the planetary wheels (18, 24) revolve on different partial circle diameters in the axially neighbouring hollow-wheel parts (18, 19; 25, 26).

5. A device according to any one of claims 1 to 4, **characterized in that** the number of teeth of neighbouring hollow-wheel parts (18, 19; 25, 26) differs by at least one, preferably three to four.

6. A device according to any one of claims 1 to 5, **characterized in that** the rotary drives are comprised of hydraulic motors (15, 21).

7. A device according to any one of claims 1 to 6, **characterized in that** the sun wheels (17, 22) are arranged on hollow shafts provided for the passage (29) of hydraulic ducts to hydraulic motors (15, 22) arranged on the consecutively arranged pivotable cantilever arm (6, 7).

8. A device according to any one of claims 1 to 7, **characterized in that** the driven hollow wheel (20) of the first transmission stage and the firmly connected hollow-wheel part (25) of the planetary gear of the external cantilever arm are arranged in the same vertical plane.

## Revendications

1. Dispositif pour la coupe ou le havage de matériau sur un front d'abattage sensiblement plan, avec un outil de havage supporté sur un flèche composé d'au moins deux parties de flèche (6, 7) pouvant pivoter l'une par rapport à l'autre, l'axe de pivotement de la flèche et les axes de pivotement (8, 9) des parties de flèche (6, 7) traversant le front de taille, **caractérisé en ce qu'**il est prévu des engrenages planétaires coaxiaux des axes de pivotement (8, 9) de la flèche ou des parties de flèche (6, 7), qui réduisent la vitesse de rotation des entraînements rotatifs pour le pivotement à une vitesse réduite de la flèche ou des parties de flèche (6, 7).

2. Dispositif selon la revendication 1, **caractérisé en ce que** les engrenages sont de construction identique au niveau des axes de pivotement (8, 9) et présentent chacun une roue solaire (17, 22) entraînée, une pluralité de roues planétaires (18, 24) en révolution supportées par un support et une couronne de train planétaire en deux parties partagée dans le sens de l'axe, les parties de la couronne de train planétaire (18, 19 ; 25, 26) étant fixées en rotation dans des parties distinctes (6, 7) de la flèche.

3. Dispositif selon la revendication 1 ou 2, **caractérisé en ce que** les parties de la couronne de train planétaire (18, 19 ; 25, 26) portent un nombre de dents différent.

4. Dispositif selon la revendication 1, 2 ou 3, **caractérisé en ce que** les roues planétaires (18, 24) tournent dans les parties de la couronne de train planétaire (18, 19 ; 25, 26) voisines dans le sens axial sur des diamètres primitifs différents.

5. Dispositif selon l'une ou l'ensemble des revendications 1 à 4, **caractérisé en ce que** le nombre de dents des parties de la couronne de train planétaire (18, 19 ; 25, 26) voisines est différent de l'une à l'autre d'au moins une dent et de préférence de trois à quatre dents.

6. Dispositif selon l'une ou l'ensemble des revendications 1 à 5, **caractérisé en ce que** les entraînements rotatifs sont constitués par des moteurs hydrauliques (15, 21).

7. Dispositif selon l'une ou l'ensemble des revendications 1 à 6, **caractérisé en ce que** les roues solaires (17, 22) sont disposées sur des arbres creux pour la traversée (29) de conduites hydrauliques vers des moteurs hydrauliques (15, 22) disposés sur la partie de flèche (6, 7) pivotante suivante.

8. Dispositif selon l'une ou l'ensemble des revendications 1 à 7, **caractérisé en ce que** la couronne de train planétaire de sortie (20) du premier étage du train planétaire et la partie de couronne de train planétaire (25) fixée de l'engrenage planétaire de la flèche extérieur sont disposées dans le même plan vertical.
